# EUROPÄISCHE PATENTSCHRIFT

(11) **EP 0 167 658 B1**
(45) Veröffentlichungstag und Bekanntmachung des Hinweises auf die Patenterteilung: **22.06.1988**
(21) Anmeldenummer: 84110432.6
(22) Anmeldetag: 01.09.1984
(51) Int. Cl.: F23H 17/12

(54) **Rostbodenelement zum Aufbau einer Rostfläche sowie Verfahren zur Warmbehandlung**
Grate area element for the construction of a grate surface as well as heat treating process
Corp de grille pour la construction d'une surface en grille et procédé de traitement de la chaleur

(30) Priorität: 08.09.1983 DE 3332592
(43) Veröffentlichungstag der Anmeldung: 15.01.1986
(73) Patentinhaber: von Wedel, Karl, 31535 Neustadt (DE)
(72) Erfinder: von Wedel, Karl, 31535 Neustadt (DE)
(74) Vertreter: Schaumburg, Thoenes & Thurn

(56) Entgegenhaltungen:
- AT-B- 85 354
- FR-A- 464 509

## Beschreibung

Die Erfindung bezieht sich auf ein Rostbodenelement zum Aufbau einer Rostfläche bzw. eines Rostbodens zur Aufnahme von Feststoffen bei deren Verbrennung, Kühlung oder anderweitigen Warmbehandlung, wobei das Rostbodenelement eine durch Gasaustrittsöffnungen durchbrochene Oberfläche zum Tragen der auf dem Rost befindlichen Feststoffe aufweist, ferner auf einen aus einer Mehrzahl solcher Rostbodenelemente aufgebauten Rost sowie weiterhin auf ein Verfahren zur Verbrennung, Kühlung oder anderweitigen Warmbehandlung von auf einem hitzebeständigen Rostboden befindlichen und geförderten Feststoffen mittels Gasen wie z.B. Luft, wobei diese der Warmbehandlung dienenden Gase zunächst den Rost und dann die darauf befindlichen Feststoffe durchströmen.

Rostböden für die genannten Behandlungszwecke für Feststoffe werden in der Praxis üblicherweise aus Roststäben, Rostplatten oder Rostblöcken gebildet, die so bemessen sind, dass sie sich bei Wärmedehnung nicht verwerfen. Diese Rostböden tragen die Feststoffe und fördern sie infolge ihrer Neigung oder Bewegung. Die Förderung kann auch von Kratzern oder von dem zur Behandlung dienenden Gas, in der Regel Luft, übernommen werden.

Wesentliches Merkmal von Rostböden sind Öffnungen für den Durchtritt des Gases. Sie werden zwischen den Roststäben gebildet oder in die Rostplatten oder Rostblöcke eingearbeitet. Besondere Anforderungen an den Gasdurchtritt werden von Anströmböden oder Düsenböden erfüllt. Für den Einsatz bei hohen Temperaturen können solche Böden aus keramischen Werkstoffen hergestellt sein. Wegen geringer mechanischer Festigkeit erfüllen sie jedoch in der Regel nicht die Förderfunktion beweglicher Roste.

Bekannte Rostböden erfüllen die Forderung nach guter Eigenkühlung und definiertem Widerstand zur Gleichverteilung des Gases in den darüber befindlichen, zu behandelnden Feststoff in unterschiedlicher Weise.

So sind in den DE-A-32 13 294 auf der Gasseite angeordnete Kühlrippen oder Kanäle beschrieben.

Andersweitig sind in der DE-A-17 58 067 drehbar verlegte Rostplatten mit einem Zusatzgewicht, beschrieben, um dem infolge des Rostwiderstandes verursachten Auftrieb zu begegnen, der grösser als das Eigengewicht des Rostelements sein kann. Eine Kennzahl für den Widerstand des Rostes ist die offene Rostfläche. 5% offene Rostfläche besagen, dass das zugeführte Gas in den Öffnungen die 20-fache Geschwindigkeit annimmt und einen erheblichen Auftrieb verursacht.

Die hohe Austrittsgeschwindigkeit des Gases in senkrechter Richtung kann störend sein.

In der US-A-3 304 619 sind die Vorteile von horizontal aus Rostböden austretendem Gas beschrieben: durch hohe Austrittsgeschwindigkeiten wird die Förderung des Feststoffes bewirkt und der Wärmeübergang verbessert. Ein hitzebeständiger Rostboden, der diese Vorteile realisiert, wird jedoch nicht beschrieben.

Zur Förderrichtung quer und geneigt angeordnete Schlitze werden bisher zwischen einzelnen Roststäben gebildet. Im Gegensatz zu direkt auf Rostträgern verlegten Rostplatten erfordern sie längs verlegte Zwischenträger. Der dichte Anschluss der Kammern für die Gaszufuhr, besonders bei hohen Drücken für hohe Rostwiderstände, und die Übertragung der Förderbewegungen auf die Rostfläche wird durch solche Zwischenträger konstruktiv erschwert.

Bekannt ist ferner allgemein, dass eine kleine, offene Rostfläche in Verbindung mit hoher Gasgeschwindigkeit den Rostdurchfall stark vermindert. Dennoch müssen Roste aufwendige Einrichtungen für das Ausschleusen von durchgefallenem Feststoff aus den Kammern und für das Abfördern haben. Erst bei Düsenböden wird beispielsweise durch eine überlappende Abdeckung der Öffnungen dafür gesorgt, dass auch bei Unterbrechungen der Gaszufuhr der Feststoff nicht in die Öffnungen gelangt.

In der DE-A-20 05 869 wird eine jalousieartige Treppenwand beschrieben, in der quer zum Gasdurchtritt ein Pulver gefördert wird. Die Jalousietreppen verlaufen etwa entgegen der Schwerkraft, so dass kein Feststoff auslaufen kann.

Die beiden letzten Beispiele zeigen, dass durch an der Schwerkraftrichtung orientierte Hindernisse Rostdurchfall vermieden werden kann. Die Jalousie-Lösung hat jedoch den Nachteil, dass ein für die Gasverteilung ausreichender Widerstand nicht realisiert wird, während sich Düsenböden bisher nicht in einem mechanisch fördernden Rost verwirklichen lassen.

Der Erfindung liegt demgegenüber die Aufgabe zugrunde, mechanisch beanspruchbare Rostbodenelemente zum Aufbau einer Rostfläche und damit eines Rostes zu schaffen, der die aus den verschiedenen vorerwähnten Konstruktionen von Roststäben, Rostplatten, Rostblöcken und Düsenböden bekannten Vorteile hinsichtlich Eigenkühlung, Gasverteilung (u.a. Widerstand) und Durchfallfreiheit vereint, wobei die Rostbodenelemente insbesondere wirtschaftlich herstellbar sein sollen, und, hinsichtlich des Verfahrens, eine verbesserte und wirtschaftlichere Förderung von auf Rostböden zu behandelnden Feststoffen zu erzielen.

Diese Aufgabe wird erfindungsgemäss bei dem Rostbodenelement dadurch gelöst, dass dieses kastenartig ausgebildet ist und seine Breite bestimmende, zwischen sich die Oberfläche aufspannende seitliche Tragstege aufweist, an denen die Oberfläche bestimmende Körper angeordnet sind, wobei sich die Tragstege nach Art von Wangen von der Oberfläche nach unten sowie die die Oberfläche bestimmenden Körper unter Bildung feiner, im wesentlichen quer zur den Wangen verlaufender Gasschlitze zwischen den Wangen erstrecken, und dass die Gasschlitze in Bezug auf die Oberfläche derart bemessen und angeordnet sind, dass sie einen hohen Widerstand gegen Gasdurchtritt und ein Hindernis gegen Eindringen oder Durchfallen der transportierten Feststoffe bilden.

Ein solches kastenartiges Rostbodenelement ist in seiner Funktion mit Belüftungskästen vergleichbar, die mit halbdurchlässigen Geweben oder porösen Stoffen belegt sind und im Bereich niedriger Temperaturen und feiner Pulver angewendet werden. Mit der Erfindung ist die Anwendung von Rostbodenelementen einer solchen Funktion nunmehr auch für heisse und grobe Feststoffe möglich. Die in einfacher Weise z.B. durch Giessen wirtschaftlich herzustellenden Rostbodenelemente lassen sich, ohne dass zwischen den Tragstegen weitere Öffnungen entstehen, unmittelbar auf Rostträgern verlegen. Dadurch bestimmen nur die ausgebildeten Gasschlitze den Rostwiderstand und die Gasaustrittsgeschwindigkeit, die das Eindringen von Feststoff verhindert. Bei Unterbrechung der Gaszufuhr bilden die Rostschlitze aufgrund ihrer auf die Gesamtoberfläche des Rostes abgestimmten Bemessung und Anordnung ein wirksames Hindernis gegen Rostdurchfall, so dass Einrichtungen zum Ausschleusen und Abfördern des Rostdurchfalls überflüssig werden.

Die dem Verfahren zugrunde liegende Aufgabe wird dadurch gelöst, dass die Gase den Feststoffen im wesentlichen parallel zum Rostenboden und in Förderrichtung mit hoher Geschwindigkeit in Form von feinen, quer zur Förderrichtung breiten Gasstrahlen zugeführt werden. Damit ist eine massgebliche Unterstützung des Fördervorganges der auf einem Rost befindlichen, zu behandelnden Feststoffe mit Hilfe des Behandlungsmediums möglich, wobei vor allem der Transport der Feinanteile solcher Feststoffe unterstützt werden kann. Ein grosser und äusserst bedeutsamer Vorteil besteht aber vor allem auch in der zusätzlichen Kühlung der Oberfläche und in der Verteilung des Gases aus einer zur Rostfläche parallelen Schicht unabhängig von der Feinteiligkeit der Schlitze. Mit anderen Worten kann das aus den in den Rostbodenelementen vorgesehenen Schlitzen austretende Gas das Fördermittel für die auf dem Rost befindlichen Feststoffe bilden. Während die Förderung der Feststoffe mittels Bewegung des Rostes oder mittels zusätzlicher Fördereinrichtung durch den Gasaustritt aus den in Förderrichtung geneigten Schlitzen unterstützt wird, ist es bei feinem Feststoff, hier schon in Verbindung mit einem horizontalen Rost, oder bei grobem Feststoff in Verbindung mit einer Neigung der Rostfläche in Förderrichtung möglich, den Feststoff nur mit dem Prozessgas zu fördern. Dies ist dann von Nutzen, wenn der Rostboden starr oder der Feststoff für eine mechanische Förderung zu heiss ist. Bei dieser vom Prozessgas massgeblich unterstützten oder sogar allein durchgeführten Förderung des Warmbehandlungsgutes kann es für den Fördervorgang vorteilhaft sein, wenn die Gaszufuhr pulsierend erfolgt. Auch ist es für eine gleichmässige und/oder intermittierende Förderung zweckmässig, in Förderrichtung benachbarte Gasstrahlen jeweils gruppenweise gemeinsam mit Gas zu beaufschlagen, wobei sich, um beispielsweise eine gleichmässige Bewegung über die Rostbreite hinweg zu erzielen, solche Gruppen benachbarter, gemeinsam beaufschlagter Gasstrahlen über die gesamte Breite des Rostbodens erstrecken und gegebenenfalls solche Gasstrahlengruppen gemeinsam pulsieren können. Durch diese verschiedenen Massnahmen, die jeweils für sich oder in Kombination miteinander ergriffen werden können, lassen sich die unterschiedlichsten Verhältnisse hinsichtlich der Förderung und Behandlung der auf dem Rostboden verarbeiteten Stoffe einstellen und erzielen.

In bevorzugter Ausbildung des Rostbodenelements können die Tragstege und Körper als aneinander zur Ausbildung eines starren Rostbodenelements befestigbare Teile vorgesehen sein. Dadurch werden die Handhabung und Verlegung erleichtert, wobei die leichte Herstellung durch Giessen erhalten bleibt.

Nach einer anderen vorteilhaften Ausbildungsform der Rostbodenelemente können die Tragstege und Körper formschlüssig zusammensteckbar sein. Der damit erzielbare Vorteil liegt in der Beweglichkeit der Teile zueinander infolge der mechanischen Beanspruchung, die einen Selbstreinigungseffekt bewirkt bzw. unterstützt.

Weiter können die Tragstege und Körper in Form von zwei komplementären Grundbauteilen vorgesehen sein, von denen jedes einen Tragsteg mit einer Mehrzahl von sich quer dazu erstreckenden Körpern umfasst. Solche Rostbodenelemente sind leicht giessbar und verkörpern besonders stabile, geschlossene Kästen mit beliebig engen, innen liegenden Gasschlitzen. Vorteilhaft kann dabei das Rostbodenelement als unteren Abschluss eine sich zwischen den beiden Tragstegen erstreckende Bodenplatte aufweisen, in der eine Öffnung für die Gaszufuhr in das Innere des kastenartigen Rostbodenelements vorgesehen sein kann. Dadurch kann die Belüftung in bevorzugter Weise über Rostträger erfolgen, wie sie im folgenden als Tragelemente für die Rostbodenelemente nach der Erfindung noch näher beschrieben werden und es können damit, wie schon dargelegt, in Förderrichtung benachbarte Gasstrahlen jeweils gruppenweise gemeinsam mit Gas beaufschlagt werden, wodurch Vorteile sowohl hinsichtlich des konstruktiven Aufwandes als auch des verfahrenstechnischen Ablaufes erzielbar sind.

Nach einer anderen Ausbildungsmöglichkeit der Rostbodenelemente können die Schlitze gegen die Rostoberfläche geneigt sein. Vorzugsweise erfolgt die - eine Hindernisbildung gegen Rostdurchfall massgeblich beeinflussende - Neigung in Förderrichtung, um den Fördervorgang entsprechend dem erfindungsgemässen Verfahren zu unterstützen. Besonders vorteilhaft ist eine solche Förderung des Feinanteils von auf dem Rost zu behandelnden Feststoffen bei Verwendung eines Kratzerförderers oder bei einem Schubrost, da Feinanteil mechanisch schwierig zu fördern ist.

Zweckmässig kann dabei die Neigung der Schlitze geringer als 40° gegen die Oberfläche sein, wodurch die austretende Gasströmung an der Oberfläche anliegt und somit besonders vorteilhaft zur Durchführung des erfindungsgemässen Verfahrens beiträgt.

Nach einer weiteren Ausführung sind die Schlitze siphonartig an ihrem Gaseintritt entgegen der Schwerkraft gekrümmt. Diese Form stellt ein besonders einfach herzustellendes und wirksames Hindernis gegen Rostdurchfall in Verbindung mit geneigten Schlitzen dar.

Vorzugsweise weisen die Schlitze Drosseln und Erweiterungen auf. Dadurch wird die innere Kühlung des Rostbodenelements durch den Joule-Thomson-Effekt weiter verbessert. Gleichzeitig wird der Widerstand gegen den Gasdurchtritt erhöht.

Eine Mehrzahl der nach der Erfindung ausgebildeten Rostbodenelemente baut einen Rost auf, in dem die Rostbodenelemente nebeneinander auf Rostträgern in Rostreihen sowie mehrere solcher Rostreihen hintereinander angeordnet und bei dem in Weiterbildung der Erfindung die Rostträger Hohlträger mit Anschluss an die Gaszufuhr und die Rostbodenelemente dichtend an den Rostträgern befestigt sein können, wobei Öffnungen für die Gaszufuhr aus den Rostträgern in das Innere der Rostbodenelemente vorgesehen sind und in Deckung untereinander liegen. Während bekannte Luftkammern zur Belüftung von Rosten wegen der Einrichtung zum Austragen des Rostdurchfalls stets mehrere Rostreihen umfassen müssen, wird durch diese Art der Anordnung der erfindungsgemässen Rostbodenelemente eine Einteilung der Rostbelüftung in einzelne Rostreihen möglich. Einbauten in den Rostträgern können die Luftverteilung weiter beeinflussen.

Der Rost kann zweckmässigerweise eine Einrichtung zur pulsierenden Zufuhr des Gases (Luft) zu den Schlitzen oder ein Ventil zur gesteuerten Intervallzufuhr des Gases zur den Schlitzen umfassen. Durch beide Einrichtungen ist die für die Förderung notwendige Gasgeschwindigkeit unabhängig von der verfahrenstechnisch notwendigen Gasmenge einstellbar.

Weitere Vorteile und Ausbildungsmöglichkeiten der Erfindung gehen aus der folgenden Beschreibung der in den schematischen Zeichnungen gezeigten Ausführungsbeispiele hervor. In den Zeichnungen zeigt
Fig. 1 einen Teil eines Rostbodenelements im Längsschnitt,
Fig. 2 eine Draufsicht auf ein Rostbodenelement der Fig. 1,
Fig. 3 eine andere Ausführungsform eines Teils eines Rostbodenelements im Längsschnitt,
Fig. 4 eine weitere Ausführungsform, ebenfalls im Längsschnitt,
Fig. 5 eine weitere Ausführungsform eines Rostbodenelements im Längsschnitt,
Fig. 6 eine Draufsicht auf das Rostbodenelement der Fig. 5,
Fig. 7 eine abgewandelte Ausführungsform eines Rostbodenelements mit einem zur Belüftung vorgesehenen Rostträger in geschnittener Seitenansicht und
Fig. 8 eine aus Rostbodenelementen nach der Erfindung aufgebaute Rostreihe in räumlicher Darstellung.

Ein Rostbodenelement 19, das einen Teil einer in Fig. 8 dargestellten und weiter unten erläuterten Rostreihe 20 bildet, kann metallisch oder keramisch gegossen ausgeführt sein und umfasst nach Fig. 1 und 2 Grundbauteile 1 und 2 mit Hauptkörpern 3, die Teil der wirksamen Rostoberfläche bilden bzw. bestimmen und im Text der Einfachheit halber nur als «Körper» bezeichnet sind. Diese Körper 3 sind abwechselnd an einander gegenüberliegenden Tragstegen 4 der Grundbauteile 1 und 2 angegossen und bilden nach dem Zusammenfügen aufgrund ihrer Abmessungen in Längsrichtung des Rostbodenelements zwischen sich Schlitze 5 aus.

Die Rostoberfläche wird, wie aus Fig. und 6 erkennbar, aus den Körpern 3, den Tragstegen 4 und den Schlitzen 5 gebildet. Das Flächenverhältnis von Körpern 3:Tragstegen 4:Schlitzen 5 kann von 1:5:1 bis hin zu 40:1:1 reichen. Die Schlitze 5 können durch die Ausbildung von Giesskonen an den Körpern 3 von der gezeigten 90 Grad Winkelstellung zu den Tragstegen jedoch auch abweichen.

In Fig. 1 sind schräge Schlitze 5 gezeigt, die bevorzugt so geneigt sind, dass sie in Förderrichtung austreten. Die Neigung sollte, um eine an der Oberfläche anliegende Strömung des Gases zu erzeugen, einen Winkel 23 (Fig.5) von 40° nicht übersteigen. Besonders günstige Ergebnisse lassen sich mit Neigungswinkeln von 30 bis 35° erzielen.

Die Schlitze 5 können verschiedenen Anforderungen angepasst werden, z.B. bezüglich Neigung, Krümmung und Konizität. Es können auch verschiedene Schlitzformen innerhalb eines Rostbodenelements verwirklicht werden.
Fig. 3 zeigt siphonartig an ihrem Gaseintritt 14 entgegen der Schwerkraft gekrümmte Luftschlitze 10 als Hindernis gegen Rostdurchfall.
Fig. 4 zeigt Luftschlitze 11 mit Drosseln 12 und Erweiterungen 13 zur Erhöhung des Rostwiderstandes und zur inneren Kühlung nach dem Joule-Thomson-Effekt.

Die Schlitzformen 10 und 11 können auch kombiniert werden.

Nach Fig. 5 und 6 sind die Rostbodenelemente aus einzelnen Tragstegen 4 und Körpern 3 durch formschlüssiges Zusammenstecken gebildet. Zu diesem Zweck weisen die Körper 3 Zapfen 8 auf, die von Löchern 9 in den Tragstegen 4 aufgenommen werden. Anstelle der Zapfen 8 und Löcher 9 können beispielsweise nicht gezeigte Konsolen an den Tragstegen 4 zur Aufnahme der Körper 3 befestigt sein. Eine derart vereinfachte Konstruktion wird beispielsweise bei der Verwendung keramischer anstelle metallischer Werkstoffe bevorzugt.

Eines oder mehrere der Rostbodenelemente der Fig. 1 und 2 bzw. der Fig. 5 und 6 werden durch Zugstangen 15 (Fig. 2) zusammengehalten, die durch Bohrungen 7 geführt werden. Ausser durch die Körper 3 kann der Abstand der Tragstege 4 zusätzlich durch Abstandhalter 6 sichergestellt werden. Anstelle der Zugstangen 15 können die Haltekräfte für den dichten Sitz der Tragstege 4 aneinander auch durch Druck aufgebracht werden.

Fig. 7 und 8 zeigen die Anordnung von Rostbodenelementen 19, hier mit siphonartigen Schlitzen 10 auf einem Rostträger 16 zum Aufbau einer Rostreihe 20. Es ist dem Fachmann ohne weiteres geläufig, dass mehrere solcher Rostreihen nach-und nebeneinander zu einem hier nicht dargestellten Rost irgendeiner der bekannten Bauarten (Schub-, Wanderrost, stationärer Rost) zusammengesetzt werden. Die Tragstege 4 sind bei einer solchen Anordnung so gestaltet, dass sie formschlüssig auf einem als Hohlträger ausgebildeten Rostträger 16 befestigt werden können. Dabei sind die Rostbodenelemente 19 auf dem Rostträger 16 quer durch den Rost verschiebbar, so dass sie während des Betriebes gewechselt werden können. Die Luft- bzw. Gaszufuhr erfolgt über den Rostträger 16, der dadurch gut gekühlt ist. Einer der beiden Tragstege 4 weist eine Bodenplatte 17 auf, um die Belüftung über den Rostträger 16 sicherzustellen. Durch diese Art der Belüftung wird eine besonders enge Einteilung der Luftkammern unter dem Rostboden verwirklicht. Die Rostträger können zur weiteren Luftverteilung verstellbare Klappen 24 enthalten.

Die Bodenplatte 17 kann auf dem nicht gezeigten, folgenden Rostbodenelement aufliegen, wodurch ein Stufenrost gebildet wird. Die Förderung kann dabei in bekannter Weise durch die Schubbewegungen der Rostreihen erfolgen. Durch die aus den Schlitzen 10 tretende Luft wird die für die Förderung von Feststoffen notwendige Frequenz dieser Schubbewegung verschleissgünstig herabgesetzt.

Bei vollständiger Übernahme der Förderung des Feststoffes durch das Gas bzw. die Luft, die in einem bestimmten Prozess verfahrenstechnisch mit Bezug auf die Feststoffmenge bemessen wird, ist es notwendig, die für die Förderung notwendige Geschwindigkeit am Austritt aus den Schlitzen 5 bzw. 10 unabhängig von der Menge einzustellen. Der Rostträger 16 hat einen Anschluss 21 für die Gaszufuhr. Diesem sind Einrichtungen 22 zur Pulsierung bzw. hier nicht gezeigte Ventile zum gesteuerten Einlass der Luft zugeordnet.

## Patentansprüche

1. Rostbodenelement zum Aufbau einer Rostfläche bzw. eines Rostbodens zur Aufnahme von Feststoffen bei deren Verbrennung, Kühlung oder anderweitigen Warmbehandlung, wobei das Rostbodenelement eine durch Gasaustrittsöffnungen durchbrochene Oberfläche zum Tragen der auf dem Rost befindlichen Feststoffe aufweist, dadurch gekennzeichnet, dass das Rostbodenelement (19) kastenartig ausgebildet ist und seine Breite bestimmende, zwischen sich die Oberfiäche aufspannende seitliche Tragstege (4) aufweist, an denen die Oberfläche bestimmende Körper (3) angeordnet sind, wobei sich die Tragstege nach Art von Wangen von der Oberfläche nach unten sowie die die Oberfläche bestimmenden Körper unter Bildung feiner, im wesentlichen quer zu den Wangen verlaufender Gasschlitze (5, 10) zwischen den Wangen erstrecken, und dass die Gasschlitze in Bezug auf die Oberfläche derart bemessen und angeordnet sind, dass sie einen hohen Widerstand gegen Gasdurchtritt und ein Hindernis gegen Eindringen oder Durchfallen der transportierten Feststoffe bilden.

2. Rostbodenelement nach Anspruch 1, dadurch gekennzeichnet, dass die Tragstege (4) und Körper (3) als aneinander zur Ausbildung eines starren Rostbodenelements (19) befestigbare Teile vorgesehen sind.

3. Rostbodenelement nach Anspruch 2, dadurch gekennzeichnet, dass die Tragstege (4) und Körper (3) formschlüssig-zusammensteckbar sind.

4. Rostbodenelement nach einem der Ansprüche 1 bis 3, dadurch gekennzeichnet, dass die Tragstege (4) und Körper (3) in Form von zwei komplementären Grundbauteilen (1, 2) vorgesehen sind, von denen jedes einen Tragsteg mit einer Mehrzahl von sich quer dazu erstreckenden Körpern umfasst.

5. Rostbodenelement nach einem der Ansprüche 1 bis 4, dadurch gekennzeichnet, dass die Schlitze (5, 10) gegen die Oberfläche geneigt sind.

6. Rostbodenelement nach Anspruch 5, dadurch gekennzeichnet, dass die Neigung der Schlitze (5, 10) geringer als 40° gegen die Oberfläche ist.

7. Rostbodenelement nach einem der Ansprüche 1 bis 6, dadurch gekennzeichnet, dass die Schlitze (5, 10) siphonartig an ihrem Gaseintritt (14) entgegen der Schwerkraft gekrümmt sind.

8. Rostbodenelement nach einem der Ansprüche 1 bis 7, dadurch gekennzeichnet, dass die Schlitze (5, 10) Drosseln (12) und Erweiterungen (13) aufweisen.

9. Rostbodenelement nach einem der Ansprüche 1 bis 8, dadurch gekennzeichnet, dass es als unteren Abschluss eine sich zwischen den beiden Tragstegen (4) erstreckende Bodenplatte (17) aufweist, in der eine Öffnung (18a) für die Gaszufuhr in das Innere des kastenartigen Rostbodenelements (19) vorgesehen ist.

10. Aus einer Mehrzahl von Rostbodenelementen nach einem der Ansprüche 1 bis 9 aufgebauter Rost, in dem die Rostbodenelemente nebeneinander auf Rostträgern in Rostreihen und mehrere solcher Rostreihen hintereinander angeordnet sind, dadurch gekennzeichnet, dass die Rostträger (16) Hohlträger mit einem Anschluss (21) an die Gaszufuhr sind und dass die Rostbodenelemente (19) dichtend an den Rostträgern befestigt sind, wobei Öffnungen (18a, b) für die Gaszufuhr aus den Rostträgern (16) in das Innere der Rostbodenelemente vorgesehen sind und in Deckung untereinander liegen.

11. Rost nach Anspruch 10, dadurch gekennzeichnet, dass das aus den in den Rostbodenelementen (19) vorgesehenen Schlitzen (5, 10) austretende Gas das Fördermittel für die auf dem Rost befindlichen Feststoffe bildet.

12. Rost nach Anspruch 10, dadurch gekennzeichnet, dass er eine Einrichtung (22) zur pulsierenden Zufuhr des Gases zu den Schlitzen (5, 10) umfasst.

13. Rost nach Anspruch 10, dadurch gekennzeichnet, dass er ein Ventil zur gesteuerten Intervallzufuhr des Gases zu den Schlitzen (5, 10) umfasst.

14. Verfahren zur Verbrennung, Kühlung oder anderweitigen Warmbehandlung von auf einem hitzebeständigen Rostboden befindlichen und geförderten Feststoffen mittels Gasen wie z.B. Luft, wobei diese der Warmbehandlung dienenden Gase zunächst den Rost und dann die darauf befindlichen Feststoffe durchströmen, dadurch gekennzeichnet, dass die Gase den Feststoffen im wesentlichen parallel zum Rostboden und in Förderrichtung mit hoher Geschwindigkeit in Form von feinen, quer zur Förderrichtung breiten Gasstrahlen zugeführt werden.

15. Verfahren nach Anspruch 14, dadurch gekennzeichnet, dass die Gaszufuhr pulsierend erfolgt.

16. Verfahren nach Anspruch 14 oder 15, dadurch gekennzeichnet, dass in Förderrichtung benachbarte Gasstrahlen jeweils gruppenweise gemeinsam mit Gas beaufschlagt werden.

17. Verfahren nach Anspruch 16, dadurch gekennzeichnet, dass solche Gruppen benachbarter, gemeinsam beaufschlagter Gasstrahlen sich über die gesamte Breite des Rostbodens erstrekken.

18. Verfahren nach Anspruch 16 oder 17, dadurch gekennzeichnet, dass solche Gasstrahlengruppen gemeinsam pulsieren.

## Claims

1. Grate element for forming a grate surface or a grate for receiving solid material during its combustion, cooling or other heat-treatment, the grate element having a working surface for carrying the solid material present on the grate, which surface is open through gas exit openings, characterized in that the grate element (19) is shaped in the form of a box and comprises lateral brackets (4) defining its width and spanning the surface therebetween, on which brackets bodies (3) defining the surface are provided, the brackets extending downwardly from the surface in the manner of cheeks and the surface defining bodies extending between the cheeks while forming fine gas slots (5, 10) extending essentially transverse to the cheeks, and that the gas slots are dimensioned and arranged such with respect to the surface that they constitute a high resistance to the passage of the gas and an impediment against the penetration or fall through of the transported solid material.

2. Grate element according to claim 1, characterized in that the brackets (4) and bodies (3) are provided as members to be attached to each other to form a rigid grate element (19).

3. Grate element according to claim 2, characterized in that the brackets (4) and bodies (3) are lockable positively to each other.

4. Grate element according to any of of claims 1 to 3, characterized in that the brackets (4) and bodies (3) are provided in the form of two complemental basic parts (1, 2), each of which comprises one of the brackets (4) with a plurality of bodies extending transversely thereto.

5. Grate element according to any one of claims 1 to 4, characterized in that the slots (5, 10) are inclined with respect to the surface.

6. Grate element according to claim 5, characterized in that the inclination of the slots (5, 10) with respect to the surface is less than 40°.

7. Grate element according to any one of claims 1 to 6, characterized in that the slots (5, 10) are curved in the manner of a siphon rising towards their gas inlet (14) with respect to gravity.

8. Grate element according to any one of claims 1 to 7, characterized in that the slots (5, 10) incorporate throttles (12) and enlargements (13).

9. Grate element according to any one of claims 1 to 8, characterized in that it has a bottom plate (17) extending between the two brackets (4) serving as a lower closing, in which bottom plate there ist provided an opening (18a) for the gas supply to the interior of the box-shaped grate element (19).

10. Grate composed of a plurality of grate elements according to any one of claims 1 to 9, the grate elements being arranged side by side in grate rows on grate beams and several of such rows being arranged in series, characterized in that the grate beams (16) are hollow carriers with a connection (21) to the gas supply and that the grate elements (19) are attached to the grate beams in a sealing manner, openings (18a, b) being provided for the gas supply from the grate beams (16) into the interior of the grate elements (19), and lying flush with each other.

11. Grate according to claim 10, characterized in that the gas emerging from the slots (5, 10) provided in the grate elements forms the conveying means for the solid material present on the grate.

12. Grate according to claim 10, characterized in that it comprises a device (22) for pulsatingly supplying the gas to the slots (5, 10).

13. Grate according to claim 10, characterized in that it comprises a valve for controlling an interval-manner supply of the gas to the slots (5, 10).

14. Method for the combustion, cooling or other heat treatment of solid material positioned and conveyed on a heat-resistant grate by means of gas such as e.g. air, such gas serving the heat treatment first passing the grate and then the solid material positioned thereon, characterized in that the gas is supplied to the solid material essentially parallelly to the grate and in the conveying direction at high velocity in the form of fine gas beams which have a distinct width extension transversely to the conveying direction.

15. Method according to claim 14, characterized in that the gas supply occurs pulsatingly.

16. Method according to claim 14 or 15, characterized in that gas beams which are positioned adjacent to each other when seen in the conveying direction are gas-charged commonly in groups.

17. Method according to claim 16, characterized in that such groups of adjacent, commonly charged gas beams extend over the whole width of the grate.

18. Method according to claim 16 or 17, characterized in that such gas beam groups pulsate commonly.

## Revendications

1. Elément de fond en forme de grille pour constituer une surface de grille ou, respectivement, un fond en grille, destiné à recevoir des solides pendant leur combustion, leur refroidissement ou autres traitements thermiques, ledit élément de fond en grille présentant une surface traversée par des ouvertures de sortie de gaz, pour supporter des solides se trouvant sur la grille, caractérisé en ce que l'élément de fond en grille (19) est conformé en caisson et comporte des poutres de support latérales (4) définissant sa largeur qui tendent entre elles la surface et qui comportent des corps (3) définissant la surface, lesdites poutres de support étant dirigées vers le bas à partir de la surface en forme de limons et formant entre les limons de fines fentes de passage de gaz (5, 10) s'étendant sensiblement transversalement à ceux-ci et en ce que lesdites fentes de passage de gaz sont dimensionnées et disposées vis-à-vis de la surface, de manière à opposer une résistance élevée au passage des gaz et à constituer un obstacle contre la pénétration ou la chute des solides transportés.

2. Elément de fond en forme de grille selon la revendication 1, caractérisé en ce que les poutres de support (4) et les corps (3) sont prévus comme des pièces destinées à être assemblés mutuellement pour constituer un élément rigide de fond en grille (19).

3. Elément de fond en forme de grille selon la revendication 2, caractérisé en ce que les poutres de support (4) et les corps (3) permettent un emboîtement positif.

4. Elément de fond en forme de grille selon l'une quelconque des revendications 1 à 3, caractérisé en ce que les poutres de support (4) et les corps (3) sont prévus sous forme de deux pièces de base complémentaires (1, 2), chacune d'elles comportant une poutre de support et une pluralité de corps s'étendant transversalement à celle-ci.

5. Elément de fond en forme de grille selon l'une quelconque des revendications 1 à 4, caractérisé en ce que les fentes (5, 10) sont inclinées par rapport à la surface.

6. Elément de fond en forme de grille selon la revendication 5, caractérisé en ce que l'inclinaison des fentes (5, 10) par rapport à la surface est inférieure à 40°.

7. Elément de fond en forme de grille selon l'une quelconque des revendications 1 à 6, caractérisé en ce que les fentes (5, 10) sont incurvées dans le sens inverse de la pesanteur en forme de siphon à leur entrée de gaz.

8. Elément de fond en forme de grille selon l'une quelconque des revendications 1 à 7, caractérisé en ce que les fentes (5, 10) présentent des étranglements (12) et des parties évasées (13).

9. Elément de fond en forme de grille selon l'une quelconque des revendications 1 à 8, caractérisé en ce que ledit élément de fond en grille comporte une plaque de fond (17) qui s'étend entre les deux poutres de support (4) pour servir de fermeture inférieure, avec une ouverture (18a) pour l'arrivée des gaz à l'intérieur de l'élément de fond en forme de grille en caisson (19).

10. Grille constituée par une pluralité d'éléments de fond en grille selon l'une quelconque des revendications 1 à 9, dans laquelle les éléments de fond en grille sont disposés côte à côte sur des poutres de grille en rangées de grilles et plusieurs de ces rangées de grilles étant disposées successivement, caractérisée en ce que les poutres de grille (16) sont des poutres creuses munies d'un raccord (21) d'arrivée de gaz et que les éléments de fond en forme de grille (19) sont fixés de façon étanche sur les poutres de grille; des orifices (18a, b) d'arrivée de gaz venant des poutres de grille (16) vers l'intérieur des éléments de fond en grille étant prévues et se recouvrant mutuellement.

11. Grille selon la revendication 10, caractérisée en ce que le gaz sortant des fentes (5, 10) prévues dans les éléments de fond en forme de grille constitue le fluide de transport des solides se trouvant sur la grille.

12. Grille selon la revendication 10, caractérisée en ce qu'elle comporte un dispositif (22) d'alimentation pulsée du gaz vers les fentes (5, 10).

13. Grille selon la revendication 10, caractérisée en ce qu'elle comporte une vanne d'alimentation intermittente contrôlée du gaz vers les fentes (5, 10).

14. Procédé de combustion, de refroidissement et autres traitements thermiques de matières solides se trouvant sur un fond de grille réfractaire acheminées par des gaz tels que de l'air, lesdits gaz servant au traitement thermique passant d'abord par la grille et ensuite par les matières solides se trouvant au-dessus, caractérisé en ce que les gaz sont envoyés à grande vitesse sur les matières solides sensiblement parallèlement au fond de grille et dans le sens du transport, sous forme de jets fins de gaz s'élargissant transversalement au sens du transport.

15. Procédé selon la revendication 14, caractérisé en ce que l'alimentation de gaz est pulsée.

16. Procédé selon la revendication 14 ou 15, caractérisé en ce que les groupes de jets de gaz voisins dans le sens du transport sont alimentés conjointement en gaz.

17. Procédé selon la revendication 16, caractérisé en ce que ces groupes de jets de gaz voisins alimentés conjointement s'étendent sur toute la largeur du fond de grille.

18. Procédé selon la revendication 16 ou 17, caractérisé en ce que ces groupes de jets de gaz sont pulsés conjointement.
